# EUROPÄISCHE PATENTSCHRIFT

(11) **EP 4 177 511 B1**
(45) Veröffentlichungstag und Bekanntmachung des Hinweises auf die Patenterteilung: **13.08.2025**
(21) Anmeldenummer: 22204871.2
(22) Anmeldetag: 01.11.2022
(51) Int. Cl.: F17C 13/00

(54) **DRUCKBEHÄLTER UND DRUCKBEHÄLTERSORTIMENT**
PRESSURE VESSEL AND PRESSURE VESSEL ASSORTMENT
RÉCIPIENT SOUS PRESSION ET ASSORTIMENT DE RÉCIPIENTS SOUS PRESSION

(30) Priorität: 04.11.2021 DE 102021128723
(43) Veröffentlichungstag der Anmeldung: 10.05.2023
(73) Patentinhaber: Jahn, Andreas, 99897 Tambach-Dietharz (DE)
(72) Erfinder: Jahn, Andreas, 99897 Tambach-Dietharz (DE)
(74) Vertreter: Liedtke & Partner Patentanwälte

(56) Entgegenhaltungen:
- EP-A2- 3 556 218
- DE-A1- 102012 200 831
- US-A- 3 760 968
- US-A- 4 007 246
- US-A- 4 190 168
- US-A1- 2010 281 833
- US-A1- 2013 146 048
- US-A1- 2019 186 693
- TAYLOR BRIAN: "Ball Corp. touts aluminum bottles as sustainable option - Recycling Today", 28 January 2020 (2020-01-28), pages 1 - 2, XP093031843, Retrieved from the Internet <URL:https://www.recyclingtoday.com/news/ball-corp-aluminum-extruded-bottle-recycling/> [retrieved on 20230315]
- ANONYMOUS: "Soda Taste the original soda mit geschmack", SODA-TASTE, 2 December 2020 (2020-12-02), pages 1 - 5, XP055983237, Retrieved from the Internet <URL:https://www.soda-taste.com> [retrieved on 20221121]

## Beschreibung

Die Erfindung betrifft einen Druckbehälter und ein Druckbehältersortiment.

Aus dem Stand der Technik sind Druckbehälter zur Befüllung mit Kohlenstoffdioxid zur Einleitung in ein Getränk allgemein bekannt. Der mit Kohlenstoffdioxid gefüllte Druckbehälter wird in eine Vorrichtung eingesetzt, mittels welcher das Kohlenstoffdioxid in das Getränk, beispielsweise Wasser, eingeleitet werden kann. Eine solche Vorrichtung wird auch als Wassersprudler oder Getränkesprudler bezeichnet. Aus DE 10 2012 200 831 A1 ist ein Rundumetikett für eine Getränkeflasche bekannt. Aus US 2019/186693 A1 ist ein mehrschichtiger Druckgasbehälter, der zum Beispiel Kohlenstoff enthält, zur Verwendung in einer Vorrichtung oder in einem System für die Zubereitung eines kohlensäurehaltigen Getränks bekannt. Aus der EP 3 556 218 A2 ist ein Druckbehälter zur Aufnahme von physikalischen Treibmitteln bekannt, wobei im Druckbehälter wenigstens ein aromatisiertes, in Form eines Fluides vorliegendes, für den Verzehr geeignetes, physikalisches Treibmittel angeordnet ist.

Der Erfindung liegt die Aufgabe zu Grunde, einen gegenüber dem Stand der Technik verbesserten Druckbehälter und ein gegenüber dem Stand der Technik verbessertes Druckbehältersortiment anzugeben.

Die Aufgabe wird erfindungsgemäß gelöst durch einen Druckbehälter mit den Merkmalen des Anspruchs 1 und ein Druckgasbehältersortiment mit den Merkmalen des Anspruchs 4.

Vorteilhafte Ausgestaltungen der Erfindung sind Gegenstand der Unteransprüche.

Ein erfindungsgemäßer Druckbehälter, ausgebildet als Druckgasbehälter, ist zur mehrfachen Befüllung, somit zur Wiederbefüllung mit einem Medium zur Einleitung in ein Getränk vorgesehen.

Das Medium ist Kohlenstoffdioxid, auf vorgegebene Weise hergestelltes Kohlenstoffdioxid oder Kohlenstoffdioxid mit einem Aroma, d. h. Kohlenstoffdioxid, welches mit einem Aroma versetzt ist. Das erstgenannte Kohlenstoffdioxid ist beispielsweise neutrales Kohlenstoffdioxid, insbesondere auf herkömmliche Weise und ohne besondere Vorgaben hergestelltes Kohlenstoffdioxid. Dies bedeutet beispielweise, dass es so hergestellt ist, dass es zur Verwendung für Lebensmittel und/oder in Lebensmitteln geeignet ist. Auf vorgegebene Weise hergestelltes Kohlenstoffdioxid ist beispielsweise Bio-Kohlenstoffdioxid, welches auf biologische Weise und/oder nach entsprechenden Bio-Vorgaben hergestellt ist, koscheres Kohlenstoffdioxid oder halal Kohlenstoffdioxid, welches nach entsprechenden Vorschriften hergestellt ist.

Weist das Medium Kohlenstoffdioxid und ein Aroma auf, so können diese Bestandteile des Mediums, d. h. das Kohlenstoffdioxid und das Aroma, beispielsweise bereits vor der Befüllung des Druckbehälters vermischt sein und zusammen in den Druckbehälter eingefüllt werden, oder sie kommen beispielsweise erst im Druckbehälter zusammen. D. h. es kann auch eine Befüllung des Druckbehälters nacheinander mit diesen beiden Bestandteilen des Mediums vorgesehen sein, beispielsweise zunächst ein Befüllen mit dem Aroma und danach mit dem Kohlenstoffdioxid. Das Medium, mit welchem der Druckbehälter dann befüllt ist und welches dann zur Einleitung in ein Getränk vorgesehen ist, weist dann das Kohlenstoffdioxid und das Aroma auf.

Ist der Druckbehälter mit dem jeweiligen Medium befüllt, kann er in eine Vorrichtung eingesetzt werden, mittels welcher das Medium, insbesondere das jeweilige Kohlenstoffdioxid und das Aroma, wenn das Medium das Aroma aufweist, in das Getränk, beispielsweise Wasser, eingeleitet werden kann. Die Vorrichtung wird daher auch als Wassersprudler oder Getränkesprudler bezeichnet, wobei bei Befüllung des Druckbehälters mit einem Aroma umfassenden Medium auch das Aroma in das Getränk, beispielsweise Wasser, eingeleitet wird und dem Wasser somit einen dem Aroma entsprechenden Geschmack verleiht.

Problematisch dabei ist, dass der Druckbehälter nach der erstmaligen Befüllung mit dem Medium durch dieses Medium kontaminiert ist, beispielsweise durch das Aroma des Medium oder durch das auf die jeweilige Weise hergestellte Kohlenstoffdioxid kontaminiert ist, und daher nicht beliebig, d. h. insbesondere nicht mit einem anderen Medium, insbesondere nicht mit einem auf andere Weise hergestellten Kohlenstoffdioxid oder einem anderen Aroma, wiederbefüllt werden kann, da sich sonst eine nicht beabsichtigte Vermischung der Medien einstellen würde, so dass beispielsweise die Vorschriften bezüglich Bio, koscher oder halal nicht mehr erfüllt wären oder sich unterschiedliche Aromen vermischen würden und sich somit ein nicht beabsichtigter Geschmack des Getränks einstellen würde. Es ist somit eine sortenreine Wiederbefüllung des Druckbehälters mit demjenigen Medium erforderlich, für welches der Druckbehälter vorgesehen ist. Im Stand der Technik wird daher der Druckbehälter nach erstmaliger Befüllung und Leerung nicht wiederbefüllt, sondern entsorgt, wenn nicht ersichtlich ist, mit welchem Medium er befüllt war, d. h. für welches Medium er vorgesehen ist, denn in einem solchen Fall wäre eine aufwändige Reinigung des Druckbehälters vor dessen Wiederbefüllung erforderlich, welche erheblich höhere Kosten verursachen würde als ein neuer, noch unbenutzter Druckbehälter.

Um eine sortenreine Wiederbefüllung des Druckbehälters mit demjenigen Medium sicherzustellen, für welches der Druckbehälter vorgesehen ist, wodurch das nicht nachhaltige Entsorgen des Druckbehälters nach einmaliger Befüllung vermieden werden kann, ist vorgesehen, dass eine Außenseite des Druckbehälters mit einer dem Medium zugeordneten Kennzeichnung ausgebildet ist, insbesondere mit einer dem Medium zugeordneten Kennzeichnungsfarbe farbig ausgebildet ist. Es ist somit jedem Medium, welches zur Befüllung solcher Druckbehälter vorgesehen ist, eine eindeutige Kennzeichnung, insbesondere Kennzeichnungsfarbe, zugeordnet, beispielsweise dem neutralen Kohlenstoffdioxid, dem halal Kohlenstoffdioxid, dem koscheren Kohlenstoffdioxid, dem Bio-Kohlenstoffdioxid und dem Kohlenstoffdioxid mit dem jeweiligen Aroma jeweils eine eindeutige Kennzeichnung, insbesondere eine eindeutige Kennzeichnungsfarbe. Die Außenseite des Druckbehälters ist somit mit der eindeutigen Kennzeichnung, insbesondere Kennzeichnungsfarbe, desjenigen Mediums ausgebildet, für dessen mehrfache Befüllung er vorgesehen ist. Dadurch werden Verwechslungen von zu befüllenden Druckbehältern und für die Druckbehälter vorgesehenen Medien bei der Wiederbefüllung des jeweiligen Druckbehälters vermieden. Durch die eindeutig gekennzeichnet ausgebildete Außenseite, beispielsweise durch die farbig ausgebildete Außenseite, des Druckbehälters wird zudem sichergestellt, dass diese Kennzeichnung des Druckbehälters und somit die Zuordnung des Druckbehälters zu dem Medium, für das er vorgesehen ist, sicher erhalten bleibt, auch nach mehrfacher Nutzung und Wiederbefüllung.

In anderen Ausführungsformen sind, alternativ zur Ausbildung der Kennzeichnung als Kennzeichnungsfarbe, auch andere Formen der Kennzeichnung möglich. Die Außenseite des Druckbehälters ist dann mit einer solchen dem Medium zugeordneten Kennzeichnung ausgebildet.

Erfindungsgemäß ist der Druckbehälter aus Aluminium oder einer Aluminiumlegierung ausgebildet. Dies ermöglicht ein geringes Gewicht des Druckbehälters. Zudem ermöglicht dies auf besonders vorteilhafte Weise ein Eloxieren des Druckbehälters, insbesondere der Außenseite des Druckbehälters. Dabei ist in einer möglichen Ausführungsform vorgesehen, dass die Außenseite mit der dem Medium zugeordneten Kennzeichnungsfarbe farbig eloxiert ist, d. h. die Außenseite des Druckbehälters ist durch dieses farbige Eloxieren mit der dem Medium zugeordneten Kennzeichnungsfarbe farbig ausgebildet. Dadurch wird eine besonders gute und langlebige Beständigkeit der Kennzeichnungsfarbe des Druckbehälters sichergestellt. Die Außenseite des Druckbehälters ist bei dieser Ausführungsform somit mit derjenigen Kennzeichnungsfarbe als Kennzeichnung farbig eloxiert ausgebildet, welche demjenigen Medium zugeordnet ist, für dessen mehrfache Befüllung der Druckbehälter vorgesehen ist.

Erfindungsgemäß weist der Druckbehälter zusätzlich eine an seiner Außenseite angeordnete, insbesondere transparente Umhüllung mit einer dem Medium zugeordneten Kennzeichnungsbeschriftung auf. Dadurch ist es auch für Personen, die die Zuordnung der Kennzeichnung zum Medium nicht kennen, ersichtlich, mit welchem Medium der Druckbehälter befüllt ist. Die Umhüllung ist beispielsweise aus Kunststoff ausgebildet. Sie liegt insbesondere an der Außenseite des Druckbehälters an und ist insbesondere stoffschlüssig, formschlüssig und/oder kraftschlüssig mit der Außenseite des Druckbehälters verbunden, beispielsweise durch Aufschrumpfen und/oder Aufkleben oder durch Erzeugen der Umhüllung auf der Außenseite des Druckbehälters als eine Beschichtung. Beispielsweise ist die Umhüllung als eine Schrumpffolie ausgebildet.

Durch die beschriebene Lösung ist selbst dann, wenn diese beschriftete Umhüllung, beispielsweise nach einer jeweiligen Nutzung des Druckbehälters, entfernt wird, aufgrund der gekennzeichneten Ausbildung, beispielsweise farbigen Ausbildung, der Außenseite des Druckbehälters mit der dem Medium zugeordneten Kennzeichnung, beispielsweise Kennzeichnungsfarbe, weiterhin die Zuordnung des Druckbehälters zum Medium, für das er vorgesehen ist, und somit die sortenreine Wiederbefüllung des Druckbehälters mit dem Medium sichergestellt.

Durch die gekennzeichnete, beispielsweise farbige, insbesondere farbig eloxierte, Ausbildung der Außenseite des Druckbehälters, insbesondere in Verbindung mit der insbesondere transparenten Umhüllung wird zudem ein ästhetisches Aussehen des Druckbehälters erreicht.

Ein Druckbehältersortiment, d. h. ein Druckbehältersatz oder Druckbehälterset, weist eine Mehrzahl solcher als Druckgasbehälter ausgebildete Druckbehälter auf, deren Außenseiten entsprechend dem jeweiligen Medium, für welches der jeweilige Druckbehälter vorgesehen ist, unterschiedlich gekennzeichnet, insbesondere unterschiedlich farbig, ausgebildet sind. D. h. das Druckbehältersortiment weist Druckbehälter für verschiedene Medien auf, d. h. Druckbehälter, welche zur Befüllung mit unterschiedlichen Medien vorgesehen sind, beispielsweise einen oder mehrere Druckbehälter, welche zur Befüllung mit neutralem Kohlenstoffdioxid vorgesehen sind, und/oder einen oder mehrere Druckbehälter, welche zur Befüllung mit Bio-Kohlenstoffdioxid vorgesehen sind, und/oder einen oder mehrere Druckbehälter, welche zur Befüllung mit halal Kohlenstoffdioxid vorgesehen sind, und/oder einen oder mehrere Druckbehälter, welche zur Befüllung mit koscherem Kohlenstoffdioxid vorgesehen sind, und/oder einen oder mehrere Druckbehälter, welche zur Befüllung mit Kohlenstoffdioxid und einem Aroma vorgesehen sind, und/oder jeweils einen oder mehrere Druckbehälter, welche zur Befüllung mit Kohlenstoffdioxid und jeweils einem anderen Aroma vorgesehen sind. Daher sind Außenseiten der Druckbehälter mit unterschiedlichen Kennzeichnungen ausgebildet, beispielsweise mit unterschiedlichen Kennzeichnungsfarben, d. h. unterschiedlich farbig, ausgebildet, denn die Außenseite des jeweiligen Druckbehälters ist mit der dem jeweiligen Medium, für dessen Befüllung der jeweilige Druckbehälter vorgesehen ist, zugeordneten Kennzeichnung ausgebildet, insbesondere Kennzeichnungsfarbe farbig ausgebildet.

Wie oben beschrieben, ist der jeweilige Druckbehälter in einer möglichen Ausführungsform aus Aluminium oder einer Aluminiumlegierung ausgebildet und es ist in einer möglichen Ausführungsform vorgesehen, dass die Außenseite des jeweiligen Druckbehälters mit der dem Medium, für dessen Befüllung der jeweilige Druckbehälter vorgesehen ist, zugeordneten Kennzeichnungsfarbe farbig eloxiert ist, d. h. die Außenseite des jeweiligen Druckbehälters ist durch dieses farbige Eloxieren mit der dem Medium zugeordneten Kennzeichnungsfarbe farbig ausgebildet.

Wie oben beschrieben, weist der jeweilige Druckbehälter in einer möglichen Ausführungsform zusätzlich die an seiner Außenseite angeordnete, insbesondere transparente Umhüllung mit der dem Medium zugeordneten Kennzeichnungsbeschriftung auf. Die Umhüllung ist beispielsweise aus Kunststoff ausgebildet. Sie liegt insbesondere an der Außenseite des jeweiligen Druckbehälters an und ist insbesondere stoffschlüssig, formschlüssig und/oder kraftschlüssig mit der Außenseite des jeweiligen Druckbehälters verbunden, beispielsweise durch Aufschrumpfen und/oder Aufkleben oder durch Erzeugen der Umhüllung auf der Außenseite des jeweiligen Druckbehälters als eine Beschichtung. Beispielsweise ist die Umhüllung als eine Schrumpffolie ausgebildet.

Ausführungsbeispiele der Erfindung werden im Folgenden anhand einer Zeichnung näher erläutert.

Darin zeigt:
- Figur 1: schematisch ein Druckbehältersortiment.

**Figur 1** zeigt eine schematische Darstellung eines Druckbehältersortiments 1 mit mehreren Druckbehältern 2 in einer Seitenansicht. Die Druckbehälter 2 sind jeweils zur mehrfachen Befüllung mit einem Medium zur Einleitung in ein Getränk vorgesehen, wobei jeder der Druckbehälter 2 zur Befüllung mit einem anderen Medium vorgesehen ist. D. h. das Druckbehältersortiment 1 umfasst Druckbehälter 2 für verschiedene Medien. Medien zur Befüllung der Druckbehälter 2 sind beispielsweise Kohlenstoffdioxid und ein jeweiliges Aroma, neutrales Kohlenstoffdioxid, Bio-Kohlenstoffdioxid, halal Kohlenstoffdioxid und/oder koscheres Kohlenstoffdioxid. Beispielsweise sind die Druckbehälter 2 im dargestellten Beispiel jeweils zur mehrfachen Befüllung mit Kohlenstoffdioxid und einem Aroma als Medium vorgesehen, wobei sich die Aromen der Medien für die Druckbehälter unterscheiden, d. h. jeder der Druckbehälter 2 ist zur Befüllung mit einem Medium mit einem anderen Aroma vorgesehen.

Ist der jeweilige Druckbehälter 2 mit dem jeweiligen Medium befüllt, kann er in eine Vorrichtung eingesetzt werden, mittels welcher das Medium in das Getränk, beispielsweise Wasser, eingeleitet werden kann. Das Medium umfasst insbesondere Kohlenstoffdioxid, welches wie oben beschrieben ausgebildet ist oder mit einem jeweiligen Aroma versetzt ist. Die Vorrichtung wird daher auch als Wassersprudler oder Getränkesprudler bezeichnet. Weist das Medium Kohlenstoffdioxid und ein Aroma auf, wird aufgrund der Befüllung des Druckbehälters 2 mit diesem Medium auch das Aroma in das Getränk, beispielsweise Wasser, eingeleitet und verleiht dem Wasser somit einen dem Aroma entsprechenden Geschmack.

Um eine sortenreine Wiederbefüllung des jeweiligen Druckbehälters 2 mit demjenigen Medium sicherzustellen, für welches der jeweilige Druckbehälter 2 vorgesehen ist, ist vorgesehen, dass eine Außenseite des jeweiligen Druckbehälters 2 mit einer dem Medium, für welches er vorgesehen ist, zugeordneten Kennzeichnung F1, F2, F3 ausgebildet ist, insbesondere mit einer dem Medium, für welches er vorgesehen ist, zugeordneten Kennzeichnungsfarbe farbig ausgebildet ist. Da die Druckbehälter 2 des Druckbehältersortiments 1 jeweils für ein anderes Medium vorgesehen sind, sind deren Außenseiten somit entsprechend dem jeweiligen Medium, für welches der jeweilige Druckbehälter 2 vorgesehen ist, unterschiedlich gekennzeichnet ausgebildet, im dargestellten Beispiel unterschiedlich farbig ausgebildet, in Figur 1 durch unterschiedliche Schraffuren schematisch dargestellt.

Der jeweilige Druckbehälter 2 ist insbesondere aus Aluminium oder einer Aluminiumlegierung ausgebildet. Dabei ist insbesondere vorgesehen, dass die Außenseite des jeweiligen Druckbehälters 2 mit der dem Medium, für dessen Befüllung der jeweilige Druckbehälter 2 vorgesehen ist, zugeordneten Kennzeichnungsfarbe farbig eloxiert ist, d. h. die Außenseite des jeweiligen Druckbehälters 2 ist durch dieses farbige Eloxieren mit der dem Medium zugeordneten Kennzeichnungsfarbe farbig ausgebildet. Die Kennzeichnung F1, F2, F3 ist somit im dargestellten Beispiel eine durch Eloxieren erzeugte Kennzeichnungsfarbe.

Beispielsweise weist der jeweilige Druckbehälter 2 zusätzlich eine an seiner Außenseite angeordnete, insbesondere transparente Umhüllung mit einer dem Medium, für dessen Befüllung der jeweilige Druckbehälter 2 vorgesehen ist, zugeordneten Kennzeichnungsbeschriftung auf. Die Umhüllung ist insbesondere aus Kunststoff, insbesondere eine Schrumpffolie.

### BEZUGSZEICHENLISTE

- 1: Druckbehältersortiment
- 2: Druckbehälter
- F1, F2, F3: Kennzeichnung

## Patentansprüche

1. Druckbehälter (2), ausgebildet als Druckgasbehälter aus Aluminium oder einer Aluminiumlegierung, gefüllt mit einem aus Kohlenstoffdioxid und einem Aroma gebildeten Medium und vorgesehen zur mehrfachen Befüllung mit dem Kohlenstoffdioxid und dem Aroma zur Einleitung in ein Getränk, wobei eine Außenseite des Druckbehälters (2) mit mindestens zwei dem Medium zugeordneten Kennzeichnungen (F1, F2, F3) ausgebildet ist,
wobei die Außenseite des Druckbehälters (2) in einer dem Medium zugeordneten ersten Kennzeichnung (F1) eloxiert ist, und
wobei an der Außenseite des Druckbehälters (2) eine transparente Umhüllung mit einer dem Medium zugeordneten Kennzeichnungsbeschriftung als zweite Kennzeichnung (F2) befestigt ist.

2. Druckbehälter (2) nach Anspruch 1,
wobei die Umhüllung aus Kunststoff ist.

3. Druckbehälter (2) nach Anspruch 1 oder 2,
wobei die Umhüllung eine Schrumpffolie ist.

4. Druckbehältersortiment (1) mit einer Mehrzahl von als Druckgasbehältern ausgebildeten Druckbehältern (2) nach einem der vorhergehenden Ansprüche, deren Außenseiten entsprechend dem jeweiligen Medium, für welches der jeweilige Druckbehälter (2) vorgesehen ist, unterschiedlich ausgebildet sind.

5. Druckbehältersortiment (1) nach Anspruch 4,
wobei der jeweilige Druckbehälter (2) eine an seiner Außenseite angeordnete Umhüllung mit einer dem Medium zugeordneten Kennzeichnungsbeschriftung aufweist.

## Claims

1. Pressure vessel (2), designed as a pressurized gas vessel made of aluminium or an aluminium alloy, filled with a medium formed of carbon dioxide and an aroma and provided for multiple filling with carbon dioxide and the aroma for introduction into a beverage,
wherein an external side of the pressure vessel (2) is designed with at least two identifiers (F1, F2, F3) assigned to the medium,
wherein the external side of the pressure vessel (2) is anodized in a first identifier (F1) assigned to the medium, and
wherein fastened to the external side of the pressure vessel (2) is a transparent sheath with an identification label assigned to the medium as a second identifier (F2).

2. Pressure vessel (2) according to Claim 1,
wherein the sheath is made of plastics material.

3. Pressure vessel (2) according to Claim 1 or 2,
wherein the sheath is a shrink film.

4. Pressure vessel assortment (1) having a plurality of pressure vessels (2) designed as pressurized gas vessels according to one of the preceding claims, the external sides of which are differently designed according to the respective medium for which the respective pressure vessel (2) is provided.

5. Pressure vessel assortment (1) according to Claim 4,
wherein the respective pressure vessel (2) has disposed on its external side a sheath with a identification label assigned to the medium.

## Revendications

1. Récipient sous pression (2), réalisé sous forme de récipient de gaz sous pression en aluminium ou en un alliage d'aluminium, rempli d'un fluide formé de dioxyde de carbone et d'un arôme et prévu pour être rempli plusieurs fois avec le dioxyde de carbone et l'arôme pour l'introduction dans une boisson, dans lequel un côté extérieur du récipient sous pression (2) est réalisé avec au moins deux marquages (F1, F2, F3) associés au fluide,
dans lequel le côté extérieur du récipient sous pression (2) est anodisé dans un premier marquage (F1) associé au fluide, et
dans lequel, sur le côté extérieur du récipient sous pression (2), est fixée une enveloppe transparente avec une inscription de marquage associée au fluide en tant que deuxième marquage (F2).

2. Récipient sous pression (2) selon la revendication 1,
dans lequel l'enveloppe est en matière plastique.

3. Récipient sous pression (2) selon la revendication 1 ou 2,
dans lequel l'enveloppe est un film rétractable.

4. Gamme de récipients sous pression (1) avec une pluralité de récipients sous pression (2) réalisés sous forme de récipients de gaz sous pression selon l'une quelconque des revendications précédentes, dont les côtés extérieurs sont réalisés différemment conformément au fluide respectif pour lequel le récipient sous pression respectif (2) est prévu.

5. Gamme de récipients sous pression (1) selon la revendication 4,
dans laquelle le récipient sous pression respectif (2) présente une enveloppe agencée sur son côté extérieur avec une inscription de marquage associée au fluide.
